# EUROPÄISCHE PATENTSCHRIFT

(11) **EP 2 817 569 B1**
(45) Veröffentlichungstag und Bekanntmachung des Hinweises auf die Patenterteilung: **09.10.2019**
(21) Anmeldenummer: 13708658.3
(22) Anmeldetag: 21.02.2013
(51) Int. Cl.: F24C 15/20

(54) **KOCHFELDABZUG MIT HORIZONTAL UND MITTIG-VERTIKAL AUSRICHTBAREM VERSCHLUSSELEMENT**
HOB EXTRACTOR WITH A CLOSURE ELEMENT WHICH CAN BE ORIENTED HORIZONTALLY AND CENTRALLY VERTICALLY
DISPOSITIF ASPIRANT POUR PLAQUE DE CUISSON AVEC ÉLÉMENT DE FERMETURE POUVANT ÊTRE ORIENTÉ HORIZONTALEMENT ET DANS UNE POSITION VERTICALE CENTRALE

(30) Priorität: 25.02.2012 DE 202012001839 U
(43) Veröffentlichungstag der Anmeldung: 31.12.2014
(73) Patentinhaber: Bruckbauer, Wilhelm, 83115 Neubeuern (DE)
(72) Erfinder: Bruckbauer, Wilhelm, 83115 Neubeuern (DE)
(74) Vertreter: Rau, Schneck & Hübner Patentanwälte Rechtsanwälte PartGmbB
(86) Internationale Anmeldenummer: PCT/DE2013/000090
(87) Internationale Veröffentlichungsnummer: WO 2013/123928

(56) Entgegenhaltungen:
- DE-A1- 3 601 460
- DE-A1-102007 002 241
- DE-A1-102009 025 038
- US-A- 3 756 217

## Beschreibung

Die vorliegende Erfindung betrifft einen Kochfeldabzug zum Abziehen von Kochdünsten in vertikal nach unten weisender Richtung mit einer Kochdunst-Eintrittsöffnung und einer Vorrichtung zum reversiblen Verschließen und Öffnen der Kochdunst-Eintrittsöffnung, mit den im Oberbegriff des Patentanspruches 1 angegebenen Merkmalen.

Aus der US 3 756 217 A ist ein Verschlusselement für eine Abzugsvorrichtung für Kochdünste bekannt. Aus der DE 10 2009 025 038 A1 ist ein Kochfeldabzug mit einer abnehmbaren deckelförmigen Verschließeinrichtung bekannt.

Aus dem Stand der Technik ist es bekannt, die Kochdunst-Eintrittsöffnung eines nach unten Kochdünste abziehenden Kochfeldabzuges - insbesondere zur Vermeidung eines nach oben gerichteten Austrittes von Gerüchen bei ausgeschaltetem Lüftermotor - nach der Benutzung der Abzugs-Funktion mit einem an die Form der Kochdunst-Eintrittsöffnung angepassten, nach oben abnehmbaren Deckel zu verschließen.

Um ein nach oben gerichtetes Abheben des dortigen Deckels von der Kochdunst-Eintrittsöffnung zu ermöglichen, weist der Deckel in der Regel zumindest eine Öffnung zum Eingriff eines Fingers des Benutzers auf.

Durch diese Eingriffs-Öffnung des Deckels können jedoch von Fetten und anderen Rückständen ausgehende Gerüche aufsteigen und die Luft oberhalb der Kochdunst-Eintrittsöffnung nachteilig beeinflussen.

Ein weiterer Nachteil dieses aus dem Stand der Technik bekannten Kochfeldabzuges mit abnehmbarem Deckel zum Verschließen der Kochdunst-Eintrittsöffnung liegt darin, dass dort insbesondere die von der Seite her angesaugten Kochdünste die breite Strömung von vertikal nach unten angesaugten Kochdünsten gegebenenfalls unter Ausbildung von Turbulenzen beeinflussen können.

Derartige Turbulenzen in dem angesaugten, vertikal nach unten gerichteten Kochdunst-Strom sind deswegen nachteilig, weil sie mit einem erhöhten Strömungswiderstand einhergehen, welcher den Einsatz leistungsstärkerer und damit lauterer und teurerer Lüftermotoren und höherer Mengen an elektrischem Strom erfordert.

Wird der aus dem Stand der Technik bekannte Deckel - unter Freigabe der Kochdunst-Eintrittsöffnung - auf der das Kochfeld tragenden Arbeitsplatte abgelegt, so nimmt der Deckel dort einen Teil der meist knapp bemessenen Arbeitsfläche störend in Anspruch.

Außerdem besteht die Gefahr, dass der auf der Arbeitsplatte abgelegte Deckel von der Arbeitsplatte - beispielsweise während des Hantierens mit Kochgeschirr - nach unten in Richtung des Bodens fällt.

Hierbei kann eine Verletzungsgefahr für die Beine und die Füße der Benutzerin oder des Benutzers gegeben sein.

Darüber hinaus kann hierbei die Gefahr einer Beschädigung des Deckels und/oder des Bodenbelages bestehen.

Aufgabe der vorliegenden Erfindung ist daher die Bereitstellung eines Kochfeldabzuges zum Abziehen von Kochdünsten in vertikal nach unten weisender Richtung mit einer Kochdunst-Eintrittsöffnung und mit einer Vorrichtung zum reversiblen Verschließen und Öffnen der Kochdunst-Eintrittsöffnung, welcher das Problem von Turbulenzen innerhalb des angesaugten Kochdunst-Stromes selbst auf Höhe der Kochdunst-Eintrittsöffnung oder knapp stromabwärts hiervon nicht kennt, welcher den Einsatz besonders kleiner, leiser und kostengünstiger sowie wenig elektrische Energie verbrauchender Lüftermotoren gestattet, welcher das Problem des Aufsteigens von Geruchsstoffen durch Eingriffsöffnungen der Abdeckung der Kochdunst-Eintrittsöffnung nicht kennt, welcher auch bei aktivem Abzug nicht eine Inanspruchnahme der ohnehin meist knapp bemessenen Fläche der Arbeitsplatte zur Ablage eines Kochdunst-Eintrittsöffnungs-Verschlusses erfordert und dadurch die gesamte Fläche der Arbeitsplatte uneingeschränkt nutzbar belässt und welcher eine Verletzungsgefahr und eine Gefahr der Beschädigung des Bodenbelages und/oder der Vorrichtung zum Verschließen und Öffnen der Kochdunst-Eintrittsöffnung durch ein Herunterfallen der Vorrichtung zum Verschließen und Öffnen der Kochdunst-Eintrittsöffnung sicher vermeidet.

Erfindungsgemäß wird diese Aufgabe bei einem gattungsgemäßen Kochfeldabzug durch die im Patentanspruch 1 angegebenen Merkmale gelöst.

Besonders bevorzugte Ausführungsformen sind Gegenstand der Unteransprüche.

Ausführungsbeispiele der Erfindung werden anhand der Zeichnungen näher beschrieben. Es zeigen:
Figur 1 eine schematische perspektivische Ansicht von schräg oben auf einen erfindungsgemäßen Kochfeldabzug (4) mit durch ein horizontales Verschlusselement (5) geschlossener Kochdunst-Eintrittsöffnung (2), wobei in der Stirnseite (24) des Abdeckrahmens (16) eine erste U-förmige Nut (19) und eine zweite U-förmige Nut (21) vorgesehen sind und wobei an den Stirnseiten (26) des Verschlusselementes (5) jeweils ein stiftartiger Vorsprung (22) zum Eingreifen in die erste Nut (19) oder in die zweite Nut (21) vorgesehen ist;
Figur 2 eine schematische perspektivische Ansicht von schräg oben auf den in Figur 1 dargestellten erfindungsgemäßen Kochfeldabzug (4), dessen Verschlusselement (5) vertikal ausgerichtet und in dem Mitten-Bereich (11) der Stirnseiten (24) des Abdeckrahmens (16) vorgesehen ist;
Figur 3 eine Ausschnittsvergrößerung des Stirnseitenbereiches des in Figur 2 dargestellten erfindungsgemäßen Kochfeldabzuges (4) mit vertikal ausgerichtetem Verschlusselement (5);
Figur 4 einen schematischen Querschnitt entlang der in Figur 1 dargestellten Linie A-A durch einen erfindungsgemäßen, in den Figuren 2 und 3 dargestellten Kochfeldabzug (4) mit vertikal ausgerichtetem Verschlusselement (5);
Figur 5 einen schematischen Querschnitt entlang der in Figur 1 dargestellten Linie A-A durch einen erfindungsgemäßen, in Figur 1 dargestellten Kochfeldabzug (4) mit horizontal ausgerichtetem Verschlusselement (5);
Figur 6 eine schematische Draufsicht auf einen erfindungsgemäßen, in den Figuren 2, 3 und 4 dargestellten Kochfeldabzuges (4) mit vertikal ausgerichtetem Verschlusselement (5) und freigegebener Kochdunst-Eintrittsöffnung (2);
Figur 7 einen schematischen Querschnitt entlang der in Figur 1 dargestellten Linie A-A durch einen erfindungsgemäßen Kochfeldabzug (4) mit vertikal ausgerichtetem, die Kochdunst-Eintrittsöffnung (2) freigebendem Verschlusselement (5) und einer Führungsnut (27);
Figur 8 einen schematischen Querschnitt entlang der in Figur 1 dargestellten Linie A-A durch einen erfindungsgemäßen, in Figur 7 dargestellten Kochfeldabzug (4) mit horizontal ausgerichtetem, die Kochdunst-Eintrittsöffnung (2) verschließendem Verschlusselement (5) und einer Führungsnut (27);
Figur 9 einen schematischen Querschnitt entlang der in Figur 1 dargestellten Linie A-A durch einen erfindungsgemäßen Kochfeldabzug (4) mit vertikal ausgerichtetem Verschlusselement (5) und zwei Führungsnuten (27);
Figur 10 einen schematischen Querschnitt entlang der in Figur 1 dargestellten Linie A-A durch einen erfindungsgemäßen Kochfeldabzug (4) mit horizontal ausgerichtetem Verschlusselement (5) und zwei Führungsnuten (27);
Figur 11 einen schematischen Querschnitt entlang der in Figur 1 dargestellten Linie A-A durch einen erfindungsgemäßen Kochfeldabzug (4) mit einer bahnförmigen, gekrümmten Nut (27) und einem schwertförmigen Vorsprung (22), wobei das Verschlusselement (5) vertikal ausgerichtet ist;
Figur 12 einen schematischen Querschnitt entlang der in Figur 1 dargestellten Linie A-A durch einen erfindungsgemäßen Kochfeldabzug (4) mit einer bahnförmigen, gekrümmten Nut (27) und einem schwertförmigen Vorsprung (22), wobei das Verschlusselement (5) horizontal ausgerichtet ist;
Figur 13 einen schematischen Querschnitt entlang der in Figur 1 dargestellten Linie A-A durch einen erfindungsgemäßen Kochfeldabzug (4) mit einer längslochförmigen, geraden Nut (27) und einem stiftartigen Vorsprung (22), wobei das Verschlusselement (5) - im Querschnitt - die Form eines vollsymmetrischen Tragflächenprofiles aufweist und vertikal ausgerichtet ist;
Figur 14 einen schematischen Querschnitt entlang der in Figur 1 dargestellten Linie A-A durch einen erfindungsgemäßen Kochfeldabzug (4) mit einer längslochförmigen, geraden Nut (27) und einem stiftartigen Vorsprung (22), wobei das Verschlusselement (5) - im Querschnitt - die Form eines vollsymmetrischen Tragflächenprofiles aufweist und horizontal ausgerichtet ist;
Figur 15 einen schematischen Querschnitt entlang der in Figur 1 dargestellten Linie A-A durch einen erfindungsgemäßen Kochfeldabzug (4) mit einer längslochförmigen, gekrümmten Nut (27) und einem stiftartigen Vorsprung (22), wobei das Verschlusselement (5) - im Querschnitt - die Form eines gewölbten Tragflächenprofiles aufweist und horizontal ausgerichtet ist;
Figur 16 einen schematischen Querschnitt entlang der in Figur 1 dargestellten Linie A-A durch einen erfindungsgemäßen Kochfeldabzug (4) mit einer längslochförmigen, gekrümmten Nut (27) und einem stiftartigen Vorsprung (22), wobei das Verschlusselement (5) - im Querschnitt - die Form eines gewölbten Tragflächenprofiles aufweist und vertikal ausgerichtet ist;
Figur 17 einen schematischen Querschnitt entlang der in Figur 1 dargestellten Linie A-A durch einen erfindungsgemäßen Kochfeldabzug (4) mit einer im Mittenbereich (11) der Kochdunst-Eintrittsöffnung (2) vorgesehenen Vorsprungs- oder Aussparungs-Halterung (29) zum Einstecken des vertikal ausgerichteten Verschlusselementes (5), wobei das Verschlusselement (5) in diese Halterung (29) unter vertikaler Ausrichtung sowie unter Freigabe der Kochdunst-Eintrittsöffnung (2) eingesteckt ist;
Figur 18 einen schematischen Querschnitt entlang der in Figur 1 dargestellten Linie A-A durch einen erfindungsgemäßen Kochfeldabzug (4) mit einer im Mittenbereich (11) der Kochdunst-Eintrittsöffnung (2) vorgesehenen Vorsprungs- oder Aussparungs-Halterung (29) zum Einstecken des vertikal ausgerichteten Verschlusselementes (5), wobei das Verschlusselement (5) in horizontaler Ausrichtung die Kochdunst-Eintrittsöffnung (2) verschließend auf dem Abdeckrahmen (16) aufgelegt ist;
Figur 19 einen schematischen Querschnitt entlang der in Figur 1 dargestellten Linie A-A durch einen erfindungsgemäßen Kochfeldabzug (4) mit einem Verschlusselement (5), dessen Drehachse (14) auf Höhe des Abdeckrahmens (16) und im Mittenbereich (11) des Abdeckrahmens (16) liegt, wobei das Verschlusselement (5) unter Freigabe der Kochdunst-Eintrittsöffnung (2) vertikal ausgerichtet ist;
Figur 20 einen schematischen Querschnitt entlang der in Figur 1 dargestellten Linie A-A durch einen erfindungsgemäßen Kochfeldabzug (4) mit einem Verschlusselement (5), dessen Drehachse (14) auf Höhe des Abdeckrahmens (16) und im Mittenbereich (11) des Abdeckrahmens (16) liegt, wobei das Verschlusselement (5) unter Verschluss der Kochdunst-Eintrittsöffnung (2) horizontal ausgerichtet ist.

Wie den Figuren 1 bis 20 zu entnehmen ist, betrifft die vorliegende Erfindung einen Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen der Kochdunst-Eintrittsöffnung (2).

In der Regel umfasst die Vorrichtung (1) zum reversiblen Verschließen und Öffnen der Kochdunst-Eintrittsöffnung (2) ein - in der Draufsicht - rechteckiges oder quadratisches und - bei Betrachtung der Querschnittsfläche - plattenförmiges Verschlusselement (5) (siehe Figuren 1 bis 12 und 17 bis 20).

Alternativ hierzu kann das Verschlusselement (5) - in der Draufsicht - rechteckig oder quadratisch und - bei Betrachtung der Querschnittsfläche - vollsymmetrisch oder einem tragenden oder einem gewölbten Tragflächenprofil entsprechend ausgebildet sein (siehe Figuren 13 bis 16).

In bevorzugten Ausführungsformen des erfindungsgemäßen Kochfeldabzuges (4) kann das Verschlusselement (5) zwischen einer horizontalen Ausrichtung - unter Verschluss der Kochdunst-Eintrittsöffnung (2) - und einer vertikalen Ausrichtung - unter Öffnung der Kochdunst-Eintrittsöffnung (2) - reversibel hin- und her-drehbar sein.

Diese Hin- und Her-Drehbarkeit des Verschlusselementes (5) kann beispielsweise durch Drehen und/oder Schwenken und/oder Verschieben und/oder Verbringen des Verschlusselementes (5) um seine horizontale, parallel zur Längsachse (13) der Kochdunst-Eintrittsöffnung (2) verlaufende oder mit dieser zusammenfallende Drehachse (14) erfolgen.

Dies hat zur Folge, dass - bei Betrachtung eines Querschnittes des Verschlusselementes (5) - eine Seite des Verschlusselementes (5) in die eine Richtung weist (zum Beispiel nach oben oder nach unten oder nach links oder nach rechts), während die andere Seite des Verschlusselementes (5) in die entgegengesetzte Richtung zeigt.

In besonders bevorzugten Ausführungsformen des erfindungsgemäßen Kochfeldabzuges (4) kann das Verschlusselement (5) in dem Mitten-Bereich (11) der Breite (7) der Kochdunst-Eintrittsöffnung (2) in vertikaler Ausrichtung reversibel fixierbar sein.

In diesem Falle kommt es vorzugsweise zu der Erzeugung von zwei laminaren, beidseitig von dem vertikal ausgerichteten Verschlusselement (5) ausgebildeten Kochdunst-Abzugsströmen (3) bereits im Bereich des Abdeckrahmens (16) oder knapp stromabwärts hiervon.

In besonders bevorzugten Ausführungsformen des erfindungsgemäßen Kochfeldabzuges (4) kann das Verschlusselement (5) auch in horizontaler Ausrichtung - die Kochdunst-Eintrittsöffnung (2) versperrend - reversibel fixierbar sein.

Wie insbesondere aus den Figuren 19 und 20 hervorgeht, kann die Drehachse (14) des Verschlusselementes (5) während der reversiblen Drehung des Verschlusselementes (5) von seiner horizontalen in seine vertikale Stellung ortsfest verbleiben.

Alternativ hierzu kann die Drehachse (14) des Verschlusselementes (5) während der reversiblen Drehung des Verschlusselementes (5) von seiner horizontalen in seine vertikale Stellung eine vertikale und/oder horizontale, geführte oder nichtgeführte Lageveränderung erfahren.

Wie aus den Figuren 1 bis 6 hervorgeht, kann im Falle des erfindungsgemäßen Kochfeldabzuges (4) an der innenliegenden Seite (17) der Stirnseite (24) des Abdeckrahmens (16) eine im Bereich des längsseitigen Randes (12) des Abdeckrahmens (16) befindliche, erste U-förmige Nut (19) und eine im Bereich der Mitte (11) des Abdeckrahmens (16) befindliche, zweite U-förmige Nut (21) vorgesehen sein.

An beiden gegenüberliegenden Stirnseiten (26) des Verschlusselementes (5) kann - jeweils in einem längsseitigen Randbereich (12) der Stirnseite (26) - jeweils ein stiftartiger Vorsprung (22) zum Eingreifen in die erste Nut (19) oder in die zweite Nut (21) vorgesehen sein.

Bei dieser Ausführungsform kann - in die Kochdunst-Eintrittsöffnung (2) verschließendem Zustand - der randseitige stiftartige Vorsprung (22) des horizontal ausgerichteten Verschlusselementes (5) arretierend in die randseitige erste Nut (19) des Abdeckrahmens (16) reversibel eingreifen.

Der dem stiftförmigen Vorsprung (21) gegenüberliegende Randbereich des horizontalen Verschlusselementes (5) liegt dann auf dem diesem benachbarten Längsseiten-Rand (12) des Abdeckrahmens (16) auf.

Vorzugsweise kann - nach Drehen des Verschlusselementes (5) um seine Drehachse (14) - in die vertikale und die Kochdunst-Eintrittsöffnung (2) freigebende Stellung und Verbringung der Drehachse (14) nach unten - der randseitige stiftförmige Vorsprung (22) des dann vertikal ausgerichteten Verschlusselementes (5) arretierend in die mittlere, zweite Nut (21) der Stirnseite (24) des Abdeckrahmens (16) reversibel eingreifen.

Der dem stiftförmigen Vorsprung (22) gegenüberliegende freie Randbereich des Verschlusselementes (5) weist dann in der Regel vertikal nach unten.

Die Figuren 7 bis 16 zeigen, dass - in einer ersten Ausführungsalternative - an jeder der beiden Stirnseiten (26) des Verschlusselementes (5) jeweils ein oder mehrere stiftförmige oder bolzenförmige oder schwertförmige Vorsprünge (22) vorgesehen sein können.

In diesen Fällen können an den beiden innenliegenden Flächen (17) der sich jeweils über die Breite (18) des Abdeckrahmens (16) erstreckenden Stirnseiten (24) des Abdeckrahmens (16) jeweils eine oder mehrere gerade oder gekrümmte, bahnförmige Nuten (27) zum Eingriff und zur Führung der Vorsprünge (22) des Verschlusselementes (5) vorgesehen sein.

Während des Führungs-Weges der Vorsprünge (22) in den bahnförmigen Nuten (27) kann es zu einer Drehung des Verschlusselementes (5) um seine Drehachse (14) kommen.

Während des Führungs-Weges der Vorsprünge (22) in den bahnförmigen Nuten (27) kann es darüber hinaus zu einer horizontalen und/oder vertikalen Lageveränderung der Drehachse (14) des Verschlusselementes (5) kommen.

In der Regel sind die Abmessungen und die Formen der bahnförmigen Nuten (27) beispielsweise derart beschaffen, dass bei einer horizontalen Ausrichtung des Verschlusselementes (5) dieses die Kochdunst-Eintrittsöffnung (2) verschließt.

In der Regel sind die Abmessungen und die Formen der bahnförmigen Nuten (27) ferner beispielsweise derart beschaffen, dass bei einer vertikalen Ausrichtung des Verschlusselementes (5) dieses die Kochdunst-Eintrittsöffnung (2) zumindest teilweise freigibt.

In einer zweiten, weiteren Ausführungsalternative des erfindungsgemäßen Kochfeldabzuges (4) können der eine oder die mehreren stiftförmigen oder bolzenförmigen oder schwertförmigen Vorsprünge (22) an den innenliegenden Flächen (17) der Stirnseiten (24) des Abdeckrahmens (16) vorgesehen sein.

Im Falle dieser zweiten Ausführungsalternative des erfindungsgemäßen Kochfeldabzuges (4) können die eine oder die mehreren geraden oder gekrümmten, bahnförmigen Nuten (27) zur Führung der Vorsprünge (22) - unter Drehung des Verschlusselementes (5) um seine Drehachse (14) sowie unter horizontaler und/oder vertikaler Lageveränderung der Drehachse (14) des Verschlusselementes (5) - an den Stirnseiten (26) des Verschlusselementes (5) vorgesehen sein.

In der Regel entsprechen sowohl in der ersten als auch in der zweiten Ausführungsalternative die Form und der Verlauf der bahnförmigen Nut (27) der Form und dem Verlauf derjenigen Fläche, welche die stiftförmigen oder bolzenförmigen oder schwertförmigen Vorsprünge (22) während der Verbringung des Verschlusselementes (5) von der horizontalen Kochdunst-Eintrittsöffnungs-Verschluss-Stellung in die vertikale Kochdunst-Eintrittsöffnungs-Freigabe-Stellung und/oder während der horizontalen oder vertikalen Lageveränderung der Drehachse (14) des Verschlusselementes (14) überstreichen.

Insbesondere aus den Figuren 7 und 8 geht hervor, dass im Falle des erfindungsgemäßen Kochfeldabzuges (4) die bahnförmigen Nuten (27) in dem Mitten-Bereich (11) des Abdeckrahmens (16) und in Form von geraden, schräg ausgerichteten Längslöchern ausgebildet sein können.

Die stiftförmigen Vorsprünge (22) können dann beispielsweise im Mittenbereich (11) der Querschnittsfläche des Verschlusselementes (5) an den Stirnseiten (26) des rechteckigen, plattenförmigen Verschlusselementes (5) ausgebildet sein.

Die Form, der Verlauf und die Anordnung der Nuten (27) können derart gestaltet sein, dass das Verschlusselement (5) in seiner horizontalen Verschluss-Stellung auf den längsseitigen Rändern (12) des Abdeckrahmens (16) beidseitig aufliegt.

Die Form, der Verlauf und die Anordnung der Nuten (27) können ferner derart gestaltet sein, dass das Verschlusselement (5) durch Verschieben zumindest so weit anhebbar ist, dass es dann um seine mittige Drehachse (14) in eine vertikale Kochdunst-Eintrittsöffnungs-Freigabe-Stellung drehbar ist.

Aus den Figuren 9 und 10 geht hervor, dass im Falle des erfindungsgemäßen Kochfeldabzuges (4) an den Innenseiten (17) der beiden Stirnseiten (24) des Abdeckrahmens (16) jeweils eine obenliegende, horizontal ausgerichtete, im wesentlichen gerade erste Nut (27) vorgesehen sein kann.

Dann kann seitlich hiervon und tieferliegend, eine im wesentlichen vertikal oder schräg ausgerichtete, kreisbogensegmentförmige zweite Nut (27) vorgesehen sein.

In diesem Falle können an den Randbereichen der Stirnseiten (26) des rechteckigen, plattenförmigen Verschlusselementes (5) zwei voneinander beabstandete stiftförmige Vorsprünge (22) zum Eingriff in die Nuten (27) vorgesehen sein.

Vorzugsweise tragen die Enden der Nuten (27) jeweils eine L-förmige Abwinkelung (28) zum Einrasten und Arretieren der Vorsprünge (22) des Verschlusselementes (5) in der horizontalen und vertikalen Anschlagstellung des Verschlusselementes (5).

Wie den Figuren 11 und 12 zu entnehmen ist, kann im Falle des erfindungsgemäßen Kochfeldabzuges (4) die bahnförmige Nut (27) an der Innenseite (17) der Stirnseite (24) des Abdeckrahmens (16) in Form eines sich horizontal erstreckenden, beidseitig nach unten gekrümmten Schlitzes ausgebildet sein.

Dann kann ein schwertförmiger Vorsprung (22) in einem seitlichen Randbereich der Querschnittsfläche des rechteckigen, plattenförmigen Verschlusselementes (5) an der Stirnseite (26) des Verschlusselementes (5) ausgebildet sein.

Aus den Figuren 13 und 14 geht hervor, dass bei dem erfindungsgemäßen Kochfeldabzug (4) die bahnförmige Nut (27) an der Stirnseite (26) des Verschlusselementes (5) eines - bei Betrachtung der Querschnittsfläche des Verschlusselementes (5) - in der Form eines vollsymmetrischen Profiles gestalteten Verschlusselementes (5) in der Form eines sich von der Profil-Mitte bis zur Profil-Nase erstreckenden geraden Schlitzes ausgebildet sein kann.

In dem obenliegenden Mitten-Bereich (11) der Innenseite (17) der Stirnseite (24) des Abdeckrahmens (16) kann dann ein stiftförmiger Vorsprung (22) für den Eingriff in die Nut (27) vorgesehen sein.

Die Figuren 15 und 16 zeigen, dass bei dem erfindungsgemäßen Kochfeldabzug (4) das Verschlusselement (5) zur laminaren Umlenkung der abgesaugten Kochdünste (3) in Richtung des seitlich oder rückwärtig abführenden Abluftkanales (20) in Form eines gewölbten Tragflächenprofiles ausgebildet sein kann.

Die bahnförmige Nut (27) an der Stirnseite (26) des Verschlusselementes (5) kann sich dann ausgehend vom Nasenbereich bis über den Mittenbereich des Profiles in gekrümmter Form erstrecken.

Bei dieser Ausführungsform kann im obenliegenden Mitten-Bereich (11) der Innenseite (17) der Stirnseite (24) des Abdeckrahmens (16) ein stiftförmiger Vorsprung (22) für den Eingriff in die bahnförmige Nut (27) vorgesehen sein.

Aus den Figuren 17 und 18 geht hervor, dass bei dem erfindungsgemäßen Kochfeldabzug (4) vertikal unterhalb der Ebene der Kochfelder (9) in dem Mittenbereich (11) der Breite (7) der Kochdunst-Eintrittsöffnung (2) an der Wand des Abluftkanales (20) oder an der hierzu korrespondierenden Stirnseite (24) des Abdeckrahmens (16) eine im Querschnitt U-förmige Vorsprungs- oder Aussparungs-Halterung (29) zum Einstecken des vertikal ausgerichteten Verschlusselementes (5) von oben vorgesehen sein kann.

In der Regel ist dann das Verschlusselement (5) plattenförmig und rechteckig oder quadratisch ausgebildet und kann in horizontaler Ausrichtung die Kochdunst-Eintrittsöffnung (2) verschließen.

Den Figuren 19 und 20 ist zu entnehmen, dass bei dem erfindungsgemäßen Kochfeldabzug (4) das Verschlusselement (5) in Form einer rechteckigen oder quadratischen Platte ausgebildet sein kann.

Vorzugsweise kann dann das Verschlusselement (5) um seine Drehachse (14) zwischen einer horizontalen und einer vertikalen Ausrichtung reversibel drehbar mit dem Mitten-Bereich (11) des Abdeckrahmens (16) in Verbindung stehen.

In der Regel verläuft die Drehachse (14) in diesem Falle horizontal durch den Mittenbereich der Breite (8) des Verschlusselementes (5).

Auch in dieser Ausführungsform kann das Verschlusselement (5) in horizontaler Ausrichtung die Kochdunst-Eintrittsöffnung (2) verschließen.

Vorzugsweise gibt das Verschlusselement (5) in vertikaler Ausrichtung die Kochdunst-Eintrittsöffnung (2) frei.

Im Falle dieser Ausführungsform kann die Drehachse (14) während der Drehung des Verschlusselementes (5) von seiner horizontalen Stellung in seine vertikale Stellung - unter Ausschluss einer vertikalen Verschiebung - ortsfest auf Höhe des Abdeckrahmens (16) verbleiben.

Zusammenfassend ist festzustellen, dass im Rahmen der vorliegenden Erfindung ein Kochfeldabzug (4) zum Abziehen von Kochdünsten (3) in vertikal nach unten weisender Richtung mit einer Kochdunst-Eintrittsöffnung (2) und mit einer Vorrichtung (1) zum reversiblen Verschließen und Öffnen der Kochdunst-Eintrittsöffnung (2) bereitgestellt wird, welcher das Problem von Turbulenzen innerhalb des angesaugten Kochdunst-Stromes selbst auf Höhe der Kochdunst-Eintrittsöffnung oder knapp stromabwärts hiervon nicht kennt.

Denn im Falle des erfindungsgemäßen Kochfeldabzuges (4) bewirkt das in vertikaler Ausrichtung in der Mitte (11) des nach unten abgesaugten Kochdunst-Strom vorgesehene Kochdunst-Eintrittsöffnungs-Verschlusselement (5) eine Aufspaltung des einen turbulent verwirbelten Hauptstromes in zwei kleinere Kochdunst-Ströme, wobei jeder dieser beiden kleineren Kochdunst-Ströme - auch aufgrund der jeweiligen Führung und Ausrichtung durch das mittige, vertikale Verschlusselement (5) - bereits auf Höhe des Abdeckrahmens (16) oder knapp stromabwärts hiervon laminar strömt.

Dieses durchgängig laminare Strömungsverhalten des mittels des erfindungsgemäßen Kochfeldabzuges abgesaugten Kochdunst-Stromes führt zu dem Vorteil, dass erstmalig der Einsatz besonders kleiner, leiser und kostengünstiger sowie wenig elektrische Energie verbrauchender Lüftermotoren möglich ist.

In der Regel weist das Verschlusselement (5) des erfindungsgemäßen Kochfeldabzuges (4) für seine Bewegung eine Griffleiste, eine Lasche oder einen Vorsprung auf.

Der erfindungsgemäße Kochfeldabzug (4) kennt somit das Problem des Aufsteigens von Geruchsstoffen durch Eingriffsöffnungen der Abdeckung der Kochdunst-Eintrittsöffnung (2) vorteilhafter Weise nicht.

Ein weiterer Vorteil des erfindungsgemäßen Kochfeldabzuges (4) besteht darin, dass auch bei aktivem Abzug eine flächenmäßig uneingeschränkte Benutzung der meist knapp bemessenen Fläche der Arbeitsplatte möglich ist, wobei insbesondere ein platzraubendes Belegen der Arbeitsplatte durch einen Kochdunst-Eintrittsöffnungs-Verschluss nicht mehr erforderlich ist.

Der erfindungsgemäße Kochfeldabzug (4) ist auch deswegen vorteilhaft, weil eine Verletzungsgefahr und eine Gefahr der Beschädigung des Bodenbelages und/oder einer deckelförmigen Einrichtung zum Verschließen der Kochdunst-Eintrittsöffnung durch ein Herunterfallen der Vorrichtung zum Verschließen und Öffnen der Kochdunst-Eintrittsöffnung ausgeschlossen sind.

Weiterhin ist der erfindungsgemäße Kochfeldabzug (4) vorteilhaft, weil er - bei mit der Kochfeldebene bündiger Ausgestaltung - das Problem des Hängenbleibens von Kochgeschirr - während dessen Verschiebung auf dem Kochfeld - an über das Kochfeld nach oben aufragenden Bestandteilen des Kochfeldabzuges, insbesondere an der Vorrichtung zum Öffnen und Verschließen der Kochdunst-Eintrittsöffnung, dann nicht kennt.

## Patentansprüche

1. Kochfeldabzug (4) zum Abziehen von Kochdünsten (3) in vertikal nach unten weisender Richtung mit
1.1.einer Kochdunst-Eintrittsöffnung (2) und
1.2.einer Vorrichtung (1) zum Verschließen und Öffnen der Kochdunst-Eintrittsöffnung (2),
1.3. wobei die Vorrichtung (1) zum Verschließen und Öffnen der Kochdunst-Eintrittsöffnung (2) ein - in der Draufsicht - rechteckiges oder quadratisches und - bei Betrachtung der Querschnittsfläche - plattenförmiges oder ein einem vollsymmetrischen oder einem gewölbten Tragflächenprofil entsprechendes Verschlusselement (5) umfasst, das zwischen einer horizontalen Ausrichtungunter Verschluss der Kochdunst-Eintrittsöffnung (2) - und einer vertikalen Ausrichtung - unter Öffnung der Kochdunst-Eintrittsöffnung (2) - durch Drehen und/oder Schwenken und/oder Verschieben und/oder Verbringen um seine horizontale, parallel zur Längsachse (13) der Kochdunst-Eintrittsöffnung (2) verlaufende oder mit dieser zusammenfallende Drehachse (14) hin- und her-drehbar ist,
1.4. wobei das Verschlusselement (5) in einem Mitten-Bereich (11) einer Breite (7) der Kochdunst-Eintrittsöffnung (2) in vertikaler Ausrichtung reversibel fixierbar ist,
1.5. wobei das Verschlusselement (5) auch in horizontaler Ausrichtung - die Kochdunst-Eintrittsöffnung (2) versperrend - reversibel fixierbar ist und
1.6. wobei die Drehachse (14) des Verschlusselementes (5) während der Drehung des Verschlusselementes (5) von seiner horizontalen in seine vertikale Stellung eine Lageveränderung erfährt.

2. Kochfeldabzug (4) gemäß Anspruch 1, **gekennzeichnet durch** eine im Querschnitt U-förmige Vorsprungs- oder Aussparungs-Halterung (29) zum Einstecken des vertikal ausgerichteten Verschlusselementes (5) von oben.

3. Kochfeldabzug (4) gemäß Anspruch 2, **dadurch gekennzeichnet, dass** die Halterung (29) im Mittenbereich (11) der Breite (7) der Kochdunst-Eintrittsöffnung (2) vertikal unterhalb einer Kochfeldebene angeordnet ist.

4. Kochfeldabzug (4) zum Abziehen von Kochdünsten (3) in vertikal nach unten weisender Richtung mit einer Kochdunst-Eintrittsöffnung (2) und einer Vorrichtung (1) zum Verschließen und Öffnen der Kochdunst-Eintrittsöffnung (2) nach Anspruch 1, **dadurch gekennzeichnet, dass** an der innenliegenden Seite (17) der Stirnseite (24) des Abdeckrahmens (16) eine im Bereich des längsseitigen Randes (12) des Abdeckrahmens (16) befindliche, erste U-förmige Nut (19) und eine im Bereich der Mitte (11) des Abdeckrahmens (16) befindliche, zweite U-förmige Nut (21) vorgesehen sind, wobei an beiden gegenüberliegenden Stirnseiten (26) des Verschlusselementes (5) - jeweils in einem längsseitigen Randbereich der Stirnseite (26) - jeweils ein stiftartiger Vorsprung (22) zum Eingreifen in die erste Nut (19) oder in die zweite Nut (21) vorgesehen ist, so dass - in einem die Kochdunst-Eintrittsöffnung (2) verschließendem Zustand des Verschlusselements (5) - der randseitige stiftartige Vorsprung (22) des horizontal ausgerichteten Verschlusselementes (5) arretierend in die randseitige erste Nut (19) des Abdeckrahmens (16) eingreift, während der dem stiftförmigen Vorsprung (22) gegenüberliegende Randbereich des horizontalen Verschlusselementes (5) auf dem diesem dann benachbarten Längsseiten-Rand (12) des Abdeckrahmens (16) aufliegt und wobei - nach Drehen des Verschlusselementes (5) um seine Drehachse (14) - in die vertikale und die Kochdunst-Eintrittsöffnung (2) freigebende Stellung und Verbringung der Drehachse (14) nach unten - der randseitige stiftförmige Vorsprung (22) des dann vertikal ausgerichteten Verschlusselementes (5) arretierend in die mittlere, zweite Nut (21) der Stirnseite (24) eines Abdeckrahmens (16) eingreift, während der dem stiftförmigen Vorsprung (22) gegenüberliegende freie Randbereich des Verschlusselementes (5) vertikal nach unten weist.

5. Kochfeldabzug (4) zum Abziehen von Kochdünsten (3) in vertikal nach unten weisender Richtung mit einer Kochdunst-Eintrittsöffnung (2) und einer Vorrichtung (1) zum Verschließen und Öffnen der Kochdunst-Eintrittsöffnung (2) nach Anspruch 1, **dadurch gekennzeichnet, dass** - in einer ersten Ausführungsalternative - an jeder der beiden Stirnseiten (26) des Verschlusselementes (5) jeweils ein oder mehrere stiftförmige oder bolzenförmige oder schwertförmige Vorsprünge (22) und an den beiden innenliegenden Flächen (17) der sich jeweils über die Breite (18) des Abdeckrahmens (16) erstreckenden Stirnseiten (24) des Abdeckrahmens (16) jeweils eine oder mehrere gerade oder gekrümmte, bahnförmige Nuten (27) zum Eingriff und zur Führung der Vorsprünge (22) des Verschlusselementes (5) unter Drehung des Verschlusselementes (5) um seine Drehachse (14) sowie unter horizontaler und/oder vertikaler Lageveränderung der Drehachse (14) des Verschlusselementes (5) vorgesehen sind, wobei die Abmessungen und die Formen der bahnförmigen Nuten (27) derart beschaffen sind, dass bei einer horizontalen Ausrichtung des Verschlusselementes (5) dieses die Kochdunst-Eintrittsöffnung (2) verschließt und bei einer vertikalen Ausrichtung des Verschlusselementes (5) dieses die Kochdunst-Eintrittsöffnung (2) zumindest teilweise freigibt oder dass - in einer zweiten Ausführungsalternative - der eine oder die mehreren stiftförmigen oder bolzenförmigen oder schwertförmigen Vorsprünge (22) an den innenliegenden Flächen (17) der Stirnseiten (24) des Abdeckrahmens (16) und die eine oder die mehreren geraden oder gekrümmten, bahnförmigen Nuten (27) zur Führung der Vorsprünge (22) - unter Drehung des Verschlusselementes (5) um seine Drehachse (14) sowie unter horizontaler und/oder vertikaler Lageveränderung der Drehachse (14) des Verschlusselementes (5) - an den Stirnseiten (26) des Verschlusselementes (5) vorgesehen sind, wobei sowohl in der ersten als auch in der zweiten Ausführungsalternative die Form und der Verlauf der bahnförmigen Nut (27) der Form und dem Verlauf derjenigen Fläche entsprechen, welche die stiftförmigen oder bolzenförmigen oder schwertförmigen Vorsprünge (22) während der Verbringung des Verschlusselementes (5) von der horizontalen Kochdunst-Eintrittsöffnungs-Verschluss-Stellung in die vertikale Kochdunst-Eintrittsöffnungs-Freigabe-Stellung und/oder während der horizontalen oder vertikalen Lageveränderung der Drehachse (14) des Verschlusselementes (5) überstreichen.

6. Kochfeldabzug (4) zum Abziehen von Kochdünsten (3) in vertikal nach unten weisender Richtung mit einer Kochdunst-Eintrittsöffnung (2) und einer Vorrichtung (1) zum Verschließen und Öffnen der Kochdunst-Eintrittsöffnung (2) nach Anspruch 5, **dadurch gekennzeichnet dass**, die bahnförmigen Nuten (27) in dem Mitten-Bereich (11) des Abdeckrahmens (16) und in Form von geraden, schräg ausgerichteten Längslöchern ausgebildet sind, während die stiftförmigen Vorsprünge (22) im Mittenbereich (11) der Querschnittsfläche des Verschlusselementes (5) an den Stirnseiten (26) des rechteckigen, plattenförmigen Verschlusselementes (5) ausgebildet sind, wobei die Form, der Verlauf und die Anordnung der Nuten (27) derart gestaltet sind, dass das Verschlusselement (5) in seiner horizontalen Verschluss-Stellung auf den längsseitigen Rändern (12) des Abdeckrahmens (16) beidseitig aufliegt und durch Verschieben zumindest so weit anhebbar ist, dass es dann um seine mittige Drehachse (14) in eine vertikale Kochdunst-Eintrittsöffnungs-Freigabe-Stellung drehbar ist.

7. Kochfeldabzug (4) zum Abziehen von Kochdünsten (3) in vertikal nach unten weisender Richtung mit einer Kochdunst-Eintrittsöffnung (2) und einer Vorrichtung (1) zum Verschließen und Öffnen der Kochdunst-Eintrittsöffnung (2) nach Anspruch 5, **dadurch gekennzeichnet dass** an den Innenseiten (17) der beiden Stirnseiten (24) des Abdeckrahmens (16) jeweils eine obenliegende, horizontal ausgerichtete, im Wesentlichen gerade erste Nut (27) und seitlich hiervon und tieferliegend, eine im Wesentlichen vertikal oder schräg ausgerichtete, kreisbogensegmentförmige zweite Nut (27) vorgesehen sind, während an den Randbereichen der Stirnseiten (26) des rechteckigen, plattenförmigen Verschlusselementes (5) zwei voneinander beabstandete stiftförmige Vorsprünge (22) zum Eingriff in die Nuten (27) vorgesehen sind, wobei die Enden der Nuten (27) jeweils eine L-förmige Abwinkelung (28) zum Einrasten und Arretieren der Vorsprünge (22) des Verschlusselementes (5) in der horizontalen und vertikalen Anschlagstellung des Verschlusselementes (5) tragen.

8. Kochfeldabzug (4) zum Abziehen von Kochdünsten (3) in vertikal nach unten weisender Richtung mit einer Kochdunst-Eintrittsöffnung (2) und einer Vorrichtung (1) zum Verschließen und Öffnen der Kochdunst-Eintrittsöffnung (2) nach Anspruch 5, **dadurch gekennzeichnet dass** die bahnförmige Nut (27) an der Innenseite (17) der Stirnseite (24) des Abdeckrahmens (16) in Form eines sich horizontal erstreckenden, beidseitig nach unten gekrümmten Schlitzes ausgebildet sind, während ein schwertförmiger Vorsprung (22) in einem seitlichen Randbereich der Querschnittsfläche des rechteckigen, plattenförmigen Verschlusselementes (5) an der Stirnseite (26) des Verschlusselementes (5) ausgebildet ist.

9. Kochfeldabzug (4) zum Abziehen von Kochdünsten (3) in vertikal nach unten weisender Richtung mit einer Kochdunst-Eintrittsöffnung (2) und einer Vorrichtung (1) zum Verschließen und Öffnen der Kochdunst-Eintrittsöffnung (2) nach Anspruch 5, **dadurch gekennzeichnet dass** die bahnförmige Nut (27) an der Stirnseite (26) des Verschlusselementes (5) eines - bei Betrachtung der Querschnittsfläche des Verschlusselementes (5) - in der Form eines vollsymmetrischen Profiles gestalteten Verschlusselementes (5) in der Form eines sich von der Profil-Mitte bis zur Profil-Nase erstreckenden geraden Schlitzes ausgebildet ist, während im obenliegenden Mitten-Bereich (11) der Innenseite (17) der Stirnseite (24) des Abdeckrahmens (16) ein stiftförmiger Vorsprung (22) für den Eingriff in die Nut (27) vorgesehen ist.

10. Kochfeldabzug (4) zum Abziehen von Kochdünsten (3) in vertikal nach unten weisender Richtung mit einer Kochdunst-Eintrittsöffnung (2) und einer Vorrichtung (1) zum Verschließen und Öffnen der Kochdunst-Eintrittsöffnung (2) nach Anspruch 5, **dadurch gekennzeichnet dass**, dass das Verschlusselement (5) zur laminaren Umlenkung der abgesaugten Kochdünste (3) in Richtung eines seitlich oder rückwärtig abführenden Abluftkanales (20) in Form eines gewölbten Tragflächenprofiles ausgebildet ist, wobei sich die bahnförmige Nut (27) an der Stirnseite (26) des Verschlusselementes (5) ausgehend vom Nasenbereich bis über den Mittenbereich des Profiles in gekrümmter Form erstreckt, während im obenliegenden Mitten-Bereich (11) der Innenseite (17) der Stirnseite (24) des Abdeckrahmens (16) ein stiftförmiger Vorsprung (22) für den Eingriff in die bahnförmige Nut (27) vorgesehen ist.

## Claims

1. Hob extractor (4) for extracting cooking vapors (3) in a vertically downward direction, comprising
1.1. a cooking vapor inlet opening (2) and
1.2. a device (1) for closing and opening the cooking vapor inlet opening (2),
1.3. wherein the device (1) for closing and opening the cooking vapor inlet opening (2) comprises a -from the top view - rectangular or square and - viewing the cross-sectional area - plate-shaped closure element (5) or a closure element corresponding to a fully symmetrical or a curved bearing surface profile, the closure element being rotatable back and forth between a horizontal orientation - when the cooking vapor inlet opening (2) is closed - and a vertical orientation - when the cooking vapor inlet opening (2) is open - by rotating and/or pivoting and/or shifting and/or displacing around its horizontal axis of rotation (14) running in parallel to the longitudinal axis (13) of the cooking vapor inlet opening (2) or coinciding with same,
1.4. wherein the closure element (5) is reversibly fixable in a central region (11) of a with (7) of the cooking vapor inlet opening (2) in vertical orientation,
1.5. wherein the closure element (5) is also reversibly fixable in horizontal orientation - blocking the cooking vapor inlet opening (2) - and
1.6. wherein the axis of rotation (14) of the closure element (5), during the rotation of the closure element (5) from its horizontal into its vertical position, is subject to a dislocation.

2. Hob extractor (4) according to claim 1, **characterized by** a projection or slot support (29), having a U shape in cross section, for inserting the vertically oriented closure element (5) from above.

3. Hob extractor (4) according to claim 2, **characterized in that** the support (29) is arranged in the central region (11) of the width (7) of the cooking vapor inlet opening (2) vertically below a hob level.

4. Hob extractor (4) for extracting cooking vapors (3) in a vertically downward direction comprising a cooking vapor inlet opening (2) a device (1) for closing and opening the cooking vapor inlet opening (2) according to claim 1, **characterized in that** on the inside (17) of the front side (24) of the cover frame (16), a first U-shaped groove (19) located in the region of the longitudinal side edge (12) of the cover frame (16) and a second U-shaped groove (21) located in the region of the center (11) of the cover frame (16) are provided, wherein on the two opposite front sides (26) of the closure element (5) - respectively in a longitudinal side edge region of the front side (26) - one pin-like projection (22) each is provided to mesh with the first groove (19) or with the second groove (21) such that - in a state of the closure element (5) closing the cooking vapor inlet opening (2) - the pin-like projection (22) on the side of the edge of the horizontally oriented closure element (5) lockingly meshes with the first groove (19) on the side of the edge of the cover frame (16), whereas the edge region opposing the pin-shaped projection (22) of the horizontal closure element (5) rests on the then adjacent longitudinal side edge (12) of the cover frame (16), and wherein - after rotating the closure element (5) around its axis of rotation (14) - into the vertical position releasing the cooking vapor inlet opening (2) and displacing the axis of rotation (14) downwards - the pin-shaped projection (22) on the side of the edge of the then vertically oriented closure element (5) lockingly meshes with the central, second groove (21) of the front side (24) of a cover frame (16), whereas the free edge region of the closure element (5), opposite to the pin-shaped projection (22), points vertically downwards.

5. Hob extractor (4) for extracting cooking vapors (3) in a vertically downward direction comprising a cooking vapor inlet opening (2) and a device (1) for closing and opening the cooking vapor inlet opening (2) according to claim 1, **characterized in that** - in a first embodiment alternative - on each of the two front sides (26) of the closure element (5), respectively, one or several pin-shaped or bolt-shaped or sword-shaped projections (22) and on the two inside surfaces (17) of the front sides (24) of the cover frame (16), each extending across the width (18) of the cover frame (16), respectively, one or several straight or curved, web-shaped grooves (27) are provided for meshing with and guiding the projections (22) of the closure element (5) while rotating the closure element (5) around its axis of rotation (14) and while changing the position of the axis of rotation (14) of the closure element (5) horizontally and/or vertically, wherein the dimensions and the shapes of the web-shaped grooves (27) are configured such that in case of a horizontal orientation of the closure element (5), same closes the cooking vapor inlet opening (2) and in case of a vertical orientation of the closure element (5), same at least partially releases the cooking vapor inlet opening (2) or **that** - in a second embodiment alternative - the one or several pin-shaped or bolt-shaped or sword-shaped projections (22) are provided on the inside surfaces (17) of the front sides (24) of the cover frame (16) and the one or several straight or curved, web-shaped grooves (27) for guiding the projections (22) - while rotating the closure element (5) around its axis of rotation (14) and while displacing the axis of rotation (14) of the closure element (5) horizontally and/or vertically - are provided on the front sides (26) of the closure element (5), wherein both in the first and in the second embodiment alternative, the shape and the course of the web-shaped groove (27) correspond to the shape and the course of the very surface passing over the pin-shaped or bolt-shaped or sword-shaped projections (22) during the displacement of the closure element (5) from the horizontal cooking vapor inlet opening closure position into the vertical cooking vapor inlet opening release position and/or during the horizontal or vertical dislocation of the axis of rotation (14) of the closure element (5).

6. Hob extractor (4) for extracting cooking vapors (3) in a vertically downward direction comprising a cooking vapor inlet opening (2) and a device (1) for closing and opening the cooking vapor inlet opening (2) according to claim 5, **characterized in that** the web-shaped grooves (27) are configured in the central region (11) of the cover frame (16) and in the form of straight, transversely oriented oblong holes, whereas the pin-shaped projections (22) are configured in the central region (11) of the cross-sectional area of the closure element (5), on the front sides (26) of the rectangular, plate-shaped closure element (5), wherein the shape, the course and the arrangement of the grooves (27) are configured such that the closure element (5) in its horizontal closure position rests on both sides of the longitudinal side edges (12) of the cover frame (16) and can be lifted by means of shifting at least as much as to be rotatable around its central axis of rotation (14) into a vertical cooking vapor inlet opening release position.

7. Hob extractor (4) for extracting cooking vapors (3) in a vertically downward direction comprising a cooking vapor inlet opening (2) and a device (1) for closing and opening the cooking vapor inlet opening (2) according to claim 5, **characterized in that** on the insides (17) of the two front sides (24) of the cover frame (16), respectively, an upper, horizontally oriented, essentially straight first groove (27) and laterally thereof and lower, an essentially vertically or transversely oriented, circular-arc-segment-shaped second groove (27) are provided, whereas in the edge regions of the front sides (26) of the rectangular, plate-shaped closure element (5), two pin-shaped projections (22), spaced from one another, are provided for meshing with the grooves (27), wherein the ends of the grooves (27) each have an L-shaped angled portion (28) for latching and locking the projections (22) of the closure element (5) in the horizontal and vertical stop position of the closure element (5).

8. Hob extractor (4) for extracting cooking vapors (3) in a vertically downward direction comprising a cooking vapor inlet opening (2) and a device (1) for closing and opening the cooking vapor inlet opening (2) according to claim 5, **characterized in that** the web-shaped groove (27) is configured on the inside (17) of the front side (24) of the cover frame (16) in the form of a horizontally extending slot curved downwards on both sides, whereas a sword-shaped projection (22) is configured in a lateral edge region of the cross-sectional area of the rectangular, plate-shaped closure element (5), on the front side (26) of the closure element (5).

9. Hob extractor (4) for extracting cooking vapors (3) in a vertically downward direction comprising a cooking vapor inlet opening (2) and a device (1) for closing and opening the cooking vapor inlet opening (2) according to claim 5, **characterized in that** the web-shaped groove (27) is configured on the front side (26) of the closure element (5) of a - viewing the cross-sectional area of the closure element (5) - closure element (5) configured in the form of a fully symmetrical profile, in the form of a straight slot extending from the center of the profile to the leading edge of the profile, whereas in the upper central region (11) of the inside (17) of the front side (24) of the cover frame (16), a pin-shaped projection (22) is provided for meshing with the groove (27).

10. Hob extractor (4) for extracting cooking vapors (3) in a vertically downward direction comprising a cooking vapor inlet opening (2) and a device (1) for closing and opening the cooking vapor inlet opening (2) according to claim 5, **characterized in that** the closure element (5), for the laminar deflection of the extracted cooking vapors (3) in the direction of a laterally or rearwardly dissipating air outlet duct (20), is configured in the form of a curved bearing surface profile, wherein the web-shaped groove (27) extends on the front side (26) of the closure element (5), starting from the leading edge region to the central region of the profile, in a curved manner, whereas in the upper central region (11) of the inside (17) of the front side (24) of the cover frame (16), a pin-shaped projection (22) is provided for meshing with the web-shaped groove (27).

## Revendications

1. Dispositif d'aspiration de plaque de cuisson (4) destiné à aspirer les vapeurs de cuisson (3) verticalement vers le bas, comportant
1.1. une ouverture d'entrée de vapeur de cuisson (2) et
1.2. un dispositif (1) de fermeture et d'ouverture de l'ouverture d'entrée de vapeur de cuisson (2),
1.3. le dispositif (1) de fermeture et d'ouverture de l'ouverture d'entrée de vapeur de cuisson (2) comprenant un élément de fermeture (5) rectangulaire ou carré - en vue de dessus - et en forme de plaque - lorsque l'on observe la surface de section transversale - ou correspondant à un profilé de surface portante entièrement symétrique ou incurvée, lequel élément de fermeture peut tourner dans les deux sens entre une orientation horizontale - en fermant l'ouverture d'entrée de vapeur de cuisson (2) - et une orientation verticale - en ouvrant l'ouverture d'entrée de vapeur de cuisson (2) - par rotation et/ou pivotement et/ou coulissement et/ou déplacement autour de son axe de rotation (14) horizontal qui s'étend parallèlement à l'axe longitudinal (13) de l'ouverture d'entrée de vapeur de cuisson (2) ou coïncide avec celui-ci,
1.4. l'élément de fermeture (5) pouvant être fixé de manière réversible en position verticale dans une zone centrale (11) d'une largeur (7) de l'ouverture d'entrée de vapeur de cuisson (2),
1.5. l'élément de fermeture (5) pouvant également être fixé de manière réversible dans une orientation horizontale - bloquant l'ouverture d'entrée de vapeur de cuisson (2) - et
1.6. l'axe de rotation (14) de l'élément de fermeture (5) subissant un changement de position pendant la rotation de l'élément de fermeture (5) de sa position horizontale à sa position verticale.

2. Dispositif d'aspiration de plaque de cuisson (4) selon la revendication 1, **caractérisé par** un support de saillie ou d'évidement (29) de section transversale en U, destiné à insérer l'élément de fermeture (5) orienté verticalement à partir du haut.

3. Dispositif d'aspiration de plaque de cuisson (4) selon la revendication 2, **caractérisé en ce que** le support (29) est disposé dans la zone centrale (11) de la largeur (7) de l'ouverture d'entrée de vapeur de cuisson (2) verticalement sous un plan de plaque de cuisson.

4. Dispositif d'aspiration de plaque de cuisson (4) destiné à aspirer les vapeurs de cuisson (3) verticalement vers le bas, comportant une ouverture d'entrée de vapeur de cuisson (2) et un dispositif (1) destiné à fermer et à ouvrir l'ouverture d'entrée de vapeur de cuisson (2) selon la revendication 1, **caractérisé en ce qu'**une première rainure en U (19) se trouvant dans la zone du bord longitudinal (12) du cadre de recouvrement (16) et une seconde rainure en U (21) se trouvant dans la zone centrale (11) du cadre de recouvrement (16) sont prévues sur le côté intérieur (17) de la face frontale (24) du cadre de recouvrement (16), une saillie en forme de tige (22) destinée à venir en prise dans la première rainure (19) ou dans la seconde rainure (21) étant respectivement prévue sur les deux faces frontales opposées (26) de l'élément de fermeture (5) - respectivement dans une zone de bord longitudinale de la face frontale (26), de sorte que - dans un état de l'élément de fermeture (5) fermant l'ouverture d'entrée de vapeur de cuisson (2) - la saillie en forme de tige (22) de l'élément de fermeture (5) orienté horizontalement vienne en prise de manière verrouillée dans la première rainure (19) de bord du cadre de recouvrement (16), tandis que la zone de bord de l'élément de fermeture (5) horizontal opposée à la saillie en forme de tige (22) repose sur le bord latéral longitudinal (12) du cadre de recouvrement (16) qui est alors adjacent à celui-ci, et - après rotation de l'élément de fermeture (5) autour de son axe de rotation (14) - dans la position verticale, libérant l'ouverture d'entrée de vapeur de cuisson (2) et déplaçant l'axe de rotation (14) vers le bas - la saillie en forme de tige (22) sur le bord de l'élément de fermeture (5) alors orienté verticalement venant en prise de manière verrouillée dans la seconde rainure centrale (21) de la face frontale (24) d'un cadre de recouvrement (16), tandis que la zone de bord libre de l'élément de fermeture (5) opposée à la saillie (22) en forme de tige s'oriente verticalement vers le bas.

5. Dispositif d'aspiration de plaque de cuisson (4) destiné à aspirer les vapeurs de cuisson (3) verticalement vers le bas, comportant une ouverture d'entrée de vapeur de cuisson (2) et un dispositif (1) destiné à fermer et à ouvrir l'ouverture d'entrée de vapeur de cuisson (2) selon la revendication 1, **caractérisé en ce que** - selon une première option d'exécution - sur chacune des deux faces frontales (26) de l'élément de fermeture (5), respectivement au moins une saillie (22) en forme de tige ou de boulon ou d'épée et sur les deux surfaces intérieures (17) des faces frontales (24) du cadre de recouvrement (16) s'étendant chacune sur la largeur (18) du cadre de recouvrement (16), respectivement au moins une rainure droite ou incurvée, ou en bande (27) est prévue pour venir en prise et guider les saillies (22) de l'élément de fermeture (5) en faisant tourner l'élément de fermeture (5) autour de son axe de rotation (14) et en changeant horizontalement et/ou verticalement la position de l'axe de rotation (14) de l'élément de fermeture (5), les dimensions et les formes des rainures en bande (27) étant conçues de sorte que, lorsque l'élément de fermeture (5) est orienté horizontalement, il ferme l'ouverture d'entrée de vapeur de cuisson (2) et, lorsque l'élément de fermeture (5) est orienté verticalement, il libère au moins partiellement l'ouverture d'entrée de vapeur de cuisson (2) ou **en ce que** - dans une seconde option d'exécution -, l'au moins une saillie (22) en forme de tige ou de boulon ou d'épée est prévue sur les surfaces intérieures (17) des faces frontales (24) du cadre (16) et l'au moins une rainure (27) en bande droite ou incurvée est prévue pour guider les saillies (22) - en faisant tourner l'élément de fermeture (5) autour de son axe de rotation (14) et en changeant horizontalement et/ou verticalement la position de l'axe de rotation (14) de l'élément de fermeture (5) - sur les faces frontales (26) de l'élément de fermeture (5), la forme et la trajectoire de la rainure (27) en bande, tant dans la première option d'exécution que dans la seconde, correspondant à la forme et la trajectoire de la surface, qui balaient les saillies (22) en forme de tige ou de boulon ou d'épée pendant le déplacement de l'élément de fermeture (5) de la position horizontale d'ouverture d'entrée de vapeur de cuisson à la position verticale d'ouverture d'entrée de vapeur de cuisson et/ou pendant le changement horizontal ou vertical de la position de l'axe de rotation (14) de l'élément de fermeture (5).

6. Dispositif d'aspiration de plaque de cuisson (4) destiné à aspirer les vapeurs de cuisson (3) verticalement vers le bas, comportant une ouverture d'entrée de vapeur de cuisson (2) et un dispositif (1) destiné à fermer et à ouvrir l'ouverture d'entrée de vapeur de cuisson (2) selon la revendication 5, **caractérisé en ce que** les rainures en bande (27) sont réalisées dans la zone centrale (11) du cadre de recouvrement (16) et sous la forme de trous longitudinaux droits orientés obliquement, tandis que les saillies (22) en forme de tige sont réalisées dans la zone centrale (11) de la surface de section transversale de l'élément de fermeture (5) sur les faces frontales (26) de l'élément de fermeture (5) rectangulaire, en forme de plaque, la forme, la trajectoire et la disposition des rainures (27) étant conçues de sorte que l'élément de fermeture (5), dans sa position de fermeture horizontale, repose des deux côtés sur les bords longitudinaux (12) du cadre de recouvrement (16) et peut être soulevé par déplacement au moins dans une mesure telle qu'il peut ensuite être mis en rotation autour de son axe central de rotation (14) dans une position verticale de libération d'ouverture d'entrée de vapeur de cuisson.

7. Dispositif d'aspiration de plaque de cuisson (4) destiné à aspirer les vapeurs de cuisson (3) verticalement vers le bas, comportant une ouverture d'entrée de vapeur de cuisson (2) et un dispositif (1) destiné à fermer et à ouvrir l'ouverture d'entrée de vapeur de cuisson (2) selon la revendication 5, **caractérisé en ce que**, sur les côtés intérieurs (17) des deux faces frontales (24) du cadre de recouvrement (16), il est prévu une première rainure (27) supérieure sensiblement droite, horizontale, et latéralement à ladite première rainure et en profondeur, il est prévu une seconde rainure (27) en arc de cercle, sensiblement verticale ou oblique, tandis que, dans les zones de bord des faces frontales (26) de l'élément de fermeture rectangulaire en forme de plaque (5), deux saillies (22) en forme de tige espacées sont prévues pour venir en prise dans les rainures (27), les extrémités des rainures (27) portant chacune une angulation (28) en forme de L pour venir en prise avec les saillies (22) de l'élément de fermeture (5) et verrouiller celles-ci dans la position de butée horizontale et verticale de l'élément de fermeture (5).

8. Dispositif d'aspiration de plaque de cuisson (4) destiné à aspirer les vapeurs de cuisson (3) verticalement vers le bas, comportant une ouverture d'entrée de vapeur de cuisson (2) et un dispositif (1) destiné à fermer et à ouvrir l'ouverture d'entrée de vapeur de cuisson (2) selon la revendication 5, **caractérisé en ce que** la rainure en bande (27) est réalisée sur le côté intérieur (17) de la face frontale (24) du cadre de recouvrement (16) sous la forme d'une fente s'étendant horizontalement et incurvée vers le bas des deux côtés, tandis qu'une saillie (22) en forme d'épée est formée dans une zone latérale du bord de la surface de section transversale de l'élément de fermeture (5) rectangulaire, en forme de plaque, sur la face frontale (26) de l'élément de fermeture (5).

9. Dispositif d'aspiration de plaque de cuisson (4) destiné à aspirer les vapeurs de cuisson (3) verticalement vers le bas, comportant une ouverture d'entrée de vapeur de cuisson (2) et un dispositif (1) destiné à fermer et à ouvrir l'ouverture d'entrée de vapeur de cuisson (2) selon la revendication 5, **caractérisé en ce que** la rainure en de bande (27) est réalisée sur la face frontale (26) de l'élément de fermeture (5) d'un élément de fermeture (5) qui - lorsque la surface de section transversale de l'élément de fermeture (5) est observée - présente la forme d'un profilé entièrement symétrique sous la forme d'une fente droite s'étendant du centre du profilé au nez du profilé, tandis qu'une saillie (22) en forme de tige destinée à venir en prise dans la rainure (27) est prévue dans la zone centrale (11) supérieure du côté intérieur (17) de la face frontale (24) du cadre de recouvrement (16).

10. Dispositif d'aspiration de plaque de cuisson (4) destiné à aspirer les vapeurs de cuisson (3) verticalement vers le bas, comportant une ouverture d'entrée de vapeur de cuisson (2) et un dispositif (1) destiné à fermer et à ouvrir l'ouverture d'entrée de vapeur de cuisson (2) selon la revendication 5, **caractérisé en ce que en ce que** l'élément de fermeture (5) est conçu pour la déflexion laminaire des vapeurs de cuisson (3) aspirées dans la direction d'un conduit d'évacuation d'air (20) qui s'écoule latéralement ou vers l'arrière sous la forme d'un profilé incurvé de surface portante, la rainure en forme bande (27) sur la face frontale (26) de l'élément de fermeture (5) s'étendant sous forme incurvée de la zone de nez à la zone centrale du profilé, tandis que, dans la zone centrale (11) supérieure du côté intérieur (17) de la face frontale (24) du cadre de couverture (16), une saillie (22) en forme de tige est prévue pour venir en prise dans la rainure en bande (27).
